# FASCICULE DE BREVET EUROPEEN

(11) **EP 0 027 095 B1**
(45) Date de publication et mention de la délivrance du brevet: **13.04.1983**
(21) Numéro de dépôt: 80420109.3
(22) Date de dépôt: 07.10.1980
(51) Int. Cl.: B65D 25/20, B65D 21/02

(54) **Bac emboîtable**
Ineinander stapelbarer Behälter
Nesting container

(30) Priorité: 08.10.1979 FR 7925624
(43) Date de publication de la demande: 15.04.1981
(73) Titulaire: ALLIBERT SA., 38340 Voreppe (FR)
(72) Inventeur: Cornou, Jean, 91370 Verrières Le Buisson (FR)
(74) Mandataire: Maureau, Bernard

## Description

L'invention concerne de façon générale les bacs emboîtables et les bacs gerbables et emboîtables du type de ceux comportant des butées limitant leur emboîtement, telles qu'une ceinture prévue à leusparte supérieure par laquelle ils prennent appui les uns sur les autres lasqu'ils sont en position d'emboîtement. L'invention a plus précisément pour objet un perfectionnement grâce auquel ces bacs peuvent recevoir des moyens de marquage présentant le double avantage d'être amovibles et d'avoir une grande surface.

Pour les bacs du type ci-dessus indiqué qui sent destinés par exemple au stockage de pièces détachées, de pièces de rechange ou autres dans l'industrie et dans le commerce, il est en effet souhaitable de les munir d'étiquettes de format imposé, telles que cartes mécanographiques ou de cartes de dimensions suffisamment grandes pour être aisément lues. Or la partie supérieure de la face externe des bacs, qui est toujours apparente, même lorsque les bacs sont emboîtés, présente le plus souvent des nervures de renforcement qui délimitent des zones de faible surface ne permettant que la mise en place de petites étiquettes. Seul le reste de la surface de la face externe des bacs peut donc être utilisé pour recevoir de grandes étiquettes. Il s'avère cependant alors que ces étiquettes sont très rapidement détériorées, car l'étiquette d'un bac vient en contact direct avec la paroi intérieure du bac sous-jacent, lorsque les bacs sont en position d'emboîtement. En outre, les éléments en saillie, nécessaires pour retenir l'étiquette, peuvent usuellement gêner ou réduire l'emboîtement des bacs les uns dans les autres, car cela augmente l'encombrement des surfaces à emboîter.

L'étiquetage des bacs emboîtables et des bacs gerlables et emboitables pose ainsi le problème de la mise en place d'une étiquette qui soit très visible lorsque les bacs sont gerbés et ne s'abime pas lorsqu'ils sont emboîtés.

L'invention résoud ce problème en aménageant sur l'une du moins des quatre parois du bac, une zone en retrait servant de logerment a une étiquette, ladite zone en retrait etant pratiquée sur la partie infériure de la paroi du bac qui est destinée cé s'emboiter à l'intérieure d'un autre bac, la hauteur de ladite zone en rertrait étant inférieure à celle de l'espace interieur délimité par deux bacs emboités. En d'autres terms, l'invention met à profit la zone inférieure du bac, c'est-à-dire celle dans laquelle les bacs ne s'interpénètrent pas, pour constituer le logement d'au moins une étiquette amovible qui se trouve placée en retrait par rapport à la paroi externe du bac.

L'invention sera bien comprise d'ailleurs à l'aide de la description qui suit, en référence au dessin schématique annexé représentant, à titre d'exemple non limitatif, une forme d'exécution de ce bac gerbable-emboîtable:
Figure 1 en est une vue en perspective;
Figure 2 en est, à échelle agrandie, une vue en coupe verticale suivant 2-2 de figure 1, et
Figure 3 est une vue en coupe verticale identique à la figure 2, mais montrant deux bacs emboîtés et illustrant les positions respectives de leurs étiquettes.

La figure 1 représente un bac gerbable-emboi- table de type connu en soi dont le corps présente, à sa partie supérieure, une ceinture délimitée par deux nervures horizontales 1 et 2 et par des nervures verticales 3, 4 ... Cette ceinture est destinée à donner la rigidité et la solidité nécessaires à la partie supérieure du bac; mais elle permet aussi par ses deux nervures horizontales 1 et 2 de déterminer les surfaces d'appui des bacs les uns sur les autres lorsqu'ils sont en position d'emboîtement. L'écartement entre les deux nervures 1 et 2, c'est-à-dire la hauteur de la ceinture, détermine le degré d'emboîtement des bacs et donc la hauteur de l'espace libre 5 que, conformément à la figure 3, les bacs délimitent entre eux lorsqu'ils sont emboîtés.

Selon l'invention, l'une des parois du bac, à savoir celle transversale 6 dans le cas représenté au dessin, présente dans sa zone inférieure, c'est-à-dire précisément dans celle correspondant à l'espace libre 5, une zone 7 qui se trouve située en retrait à l'intérieur du bac. Cette zone en retrait 7 est raccordée à la paroi 6 du bac par une zone inclinée 8, et à sa base cette zone en retrait 7 se prolonge vers l'avant par une nervure 9 sur une partie de la longueur de laquelle est prévu un talon 10. Dans le même plan vertical que ce talon 10 sont prévus, de part et d'autre de la zone en retrait 7, deux nervures verticales 11.

L zone en retrait 7 de la paroi 6 délimite, extérieurement à cette paroi, un logement 12 destiné à recevoir une étiquette 13 en carton, matière plastique ou autre, dans lequel elle est retenue par le talon 10 et par les deux nervures 11.

Il peut en outre être avantageux de prévoir dans la zone inclinée 8 un ou des ressauts 14 (figure 2) qui empêchent tout dégagement accidentel de l'étiquette 13. Pour faciliter la sortie volontaire de l'étiquette, ce ressaut peut d'ailleurs être localement interrompu, ce qui permet d'amener un doigt en butée contre le bord supérieur de l'étiquette, de la plier vers l'extérieur et de lui faire ainsi franchir le ressaut. Sur la figure 2, ce ressaut a été représenté à l'intersection des surfaces 6 et 8, mais il peut être placé en d'autres endroits de la surface 6, une ou plusieurs fois.

Un agencement conforme à l'invention permet la mise en place et l'enlèvement faciles d'une étiquette qui, se trouvant placée en retrait par rapport à la paroi latérale considérée du bac, se trouve ainsi protégée contre tout contact extérieur; et c'est ainsi notamment que l'étiquette se trouve protégée, même lorsque les bacs sont en position d'emboîtement, comme le montre bien la figure 3.

Il est évident que cette zone en retrait, aménagée dans la partie inférieure du bac pour servir de logement à une étiquette, peut être prévue soit seulement sur l'une de ses faces transversales, soit sur ses deux faces transversales, soit encore sur l'une ou l'autre ou sur ses deux faces longitudinales, soit encore sur l'ensemble de ses faces.

## Revendications

1. Bac emboîtable, du type de ceux comportant des butées limitant leur emboîtement, telles qu'une ceinture (1,2) prévue à leur partie supérieure par laquelle ils prennent appui les uns sur les autres lorsqu'ils sont en position d'emboîtement, caractérisé en ce qué il comporte une zone en retrait (7) servant de logement à une étiquette, ménagée sur la partie inférieure de l'une au moins de ses quatre panois latérales qui est destinés à s'emboiter à l'intérieur d'un autre bac, la hauteur de ladite zone en retrait étant inférieure à cell de l'espace intérieure délimité par deux bacs à l'etat emboîté.

2. Bac emboîtable selon la revendication 1, caractérisé en ce que sa zone en retrait (7), ou chacune de ses zones en retrait, se prolonge vers l'extérieur par une nervure horizontale (9) portant un talon (10) placé dans un même plan vertical que deux nervures (11) situées de part et d'autre de la zone en retrait, ce talon et ces deux nervures délimitant, avec la zone en retrait (7), le logement dans lequel est retenu l'étiquette.

3. Bac emboîtable selon les revendications 1 et 2, caractérisé en ce que la zone en retrait (7) se raccorde avec la partie supérieur de la paroi du bac par une zone oblique (8) avec laquelle elle forme un angle donnant lieu à la constitution d'une butée pour le boid supérieur de l'étiquette.

## Patentansprüche

1. Stapelbarer Behälter mit das Stapeln begrenzenden Anschlagteilen in Form einer in dem oberen Behälterbereich vorgesehenen Umfassung (1, 2), mittels derer sich die Behälter in der Stapelposition aufeinander abstützen, dadurch gekennzeichnet, daß der Behälter eine zur Aufnahme eines Etiketts dienende zurückgesetzt Zone (7) besitzt, die im unteren Teil wenigstens einer seiner vier Seitenwandungen angebracht ist und die beim Stapeln in das Innere eines anderen Behälters gelangt, und daß die Höhe der zurückgesetzten Zone kleiner ist als die Höhe des inneren Zwischenraums, der von zwei ineinander gestapelten Behältern begrenzt wird.

2. Stapelbarer Behälter nach Anspruch 1, dadurch gekennzeichnet, daß seine zurückgesetzte Zone (7) oder jede seiner zurückgesetzten Zonen sich nach außen in einer horizontalen Rippe (9) verlängert, die einen Ansatz (10) trägt, der sich in derselben vertikalen Ebene befindet wie zwei auf beiden Seiten der zurückgesetzten Zone gelegene Rippen (11) und daß der Ansatz (10) und die beiden Rippen (11) mit der zurückgesetzten Zone (7) die Aufnahme begrenzen, in welcher das Etikett gehalten ist.

3. Stapelbarer Behälter nach Anspruch 1 und 2, dadurch gekennzeichnet, daß die zurückgesetzte Zone (7) mit dem oberen Teil der Wandung des Behälters über eine geneigt Zone (8) verbunden ist, mit der sie einen Winkel bildet, der die Darstellung eines Anschlags für den oberen Rand des Etiketts ermöglicht.

## Claims

1. Nestable container, of the type comprising abutments which limit nesting, such as a belt (1, 2) provided on the upper part thereof by means of which the containers support one another when in the nested position, characterised in that it includes a recessed area (7) which acts as a holder for a ticket, which ticket is housed on the lower part of at least one of the four lateral walls which are to nest inside another container, the height of the said recessed area being less than that of the internal space defined by two containers in the nested state.

2. Nestable container according to Claim 1, characterised in that the recessed area (7), or each of the recessed areas, is extended outwardly by a horizontal rib (9) carrying a bead (10) located in the same vertical plane as two ribs (11) situated on either side of the recessed area, this bead and these two ribs defining, together with the recessed area (7), the holder within which the ticket is retained.

3. Nestable container according to Claims 1 and 2, characterised in that the recessed area (7) is connected to the upper part of the wall of the container by an oblique zone (8) with which it forms an angle which leads to the formation of an abutment for the upper edge of the ticket.
